# FASCICULE DE BREVET EUROPEEN

(11) **EP 0 345 858 B1**
(45) Date de publication et mention de la délivrance du brevet: **05.08.1992**
(21) Numéro de dépôt: 89201348.3
(22) Date de dépôt: 26.05.1989
(51) Int. Cl.: A41H 43/02

(54) **Procédé et dispositif pour appairer au moins deux couches souples, notamment un panneau de dos et un panneau de devant d'un article tel qu'un tee-shirt dans l'industrie textile et de la bonneterie**
Verfahren und Vorrichtung zum gleichzeitigen Trennen und Zusammenbringen eines Rücken- und eines Vorderteils von zwei Stapeln zur Herstellung eines T-Shirts
Process and device for picking-up and bringing together from two piles the front and the rear piece of a T-shirt

(30) Priorité: 07.06.1988 FR 8807957
(43) Date de publication de la demande: 13.12.1989
(73) Titulaire: Rouleau, Patrick, F-31000 Toulouse (FR); Rouleau, Alain, F-31000 Toulouse (FR); Touret, Jean-Pierre, F-31530 Levignac (FR)
(72) Inventeur: Rouleau, Patrick, F-31000 Toulouse (FR); Rouleau, Alain, F-31000 Toulouse (FR); Touret, Jean-Pierre, F-31530 Levignac (FR)
(74) Mandataire: Barre, Philippe

(56) Documents cités:
- DE-A- 2 128 844
- FR-A- 2 214 293
- FR-A- 2 390 356
- GB-A- 1 253 171
- GB-A- 2 007 196

## Description

L'invention concerne un procédé pour appairer au moins deux couches souples, notamment un panneau de dos et un panneau de devant d'un article tel qu'un tee-shirt dans l'industrie textile et de la bonneterie. Cette invention s'étend à un dispositif d'appairage d'au moins deux couches souples mettant en oeuvre ce procédé.

A l'heure actuelle, le dos et le devant des panneaux de tee-shirt sont traditionnellement appairés de façon manuelle en vue d'être cousus. Cette opération d'appairage est longue, délicate et pénible car les panneaux sont de grandes dimensions, les couches accrochent les unes aux autres sur les empilages et ont tendance à onduler lorsqu'on les saisit. L'opératrice est donc obligée de saisir les panneaux, lever les bras, et secouer ces panneaux afin de les déployer et de les superposer à peu près correctement.

Certains de ces inconvénients ont été résolus par la mise au point de la machine décrite dans le brevet FR 2.214.293 qui permet de saisir deux couches, de les soulever et de les accoler. Toutefois, les couches une fois accolées se trouvent suspendues au-dessus des plateaux de la machine et leur saisie par une opératrice constitue une action peu aisée.

La présente invention vise à remédier à l'ensemble des inconvénients précités et se propose de fournir un procédé et un dispositif, permettant de saisir et d'appairer des couches souples de façon entièrement automatique, sans aucune intervention manuelle, et de présenter ces couches de façon qu'elles puissent être aisément saisies par une opératrice.

A cet effet, le procédé selon l'invention consiste :
- à former un empilage de chaque type de couches et à disposer ces empilages sur deux plateaux,
- à saisir, le long d'une ligne, au moins une couche de chaque empilage au moyen de deux ensembles de préhension se déplaçant, chacun au-dessus d'un plateau, entre une position basse de préhension des couches et une position haute où les couches saisies sont suspendues au-dessus des plateaux,
- à déplacer un organe de dépose au-dessus des plateaux à une hauteur intermédiaire entre lesdits plateaux et les ensembles de préhension en position haute, et selon une trajectoire où ledit organe de dépose vient en contact avec les couches saisies en glissant le long de ces dernières jusqu'à une position intermédiaire de leur hauteur,
- et à actionner les ensembles de préhension de façon à relâcher les couches sur l'organe de dépose.

Ce procédé permet donc, de façon entièrement automatique, de saisir deux couches, de les appairer et de les déposer sur un organe de dépose sur lequel l'opératrice n'a plus qu'à saisir ces couches pour les coudre le long de leurs bords.

Selon un mode de mise en oeuvre préférentiel, on dispose les empilages sur deux plateaux inclinés agencés selon un dièdre ouvert avec leur bord inférieur en regard, et l'on déplace les ensembles de préhension à l'aplomb desdits bords inférieurs.

Les couches sont ainsi saisies le long d'un de leur bord et soulevées selon une direction faisant un angle aigu par rapport à la surface desdites couches. Ces dispositions permettent de supprimer les risques d'entraînement des couches inférieures par frottement, car le tissu est non pas tiré tangentiellement aux autres couches, mais au contraire amené à se dérouler au fil de l'ascension des ensembles de préhension.

Par ailleurs, selon une autre caractéristique de l'invention, l'on maintient les couches sur les plateaux, au niveau des bords inférieurs de ces derniers, par une simple pression autorisant le glissement et la saisie de la couche supérieure, et l'on souffle un flux d'air vers lesdits bords inférieurs. Cette disposition permet en effet d'éliminer les ondulations éventuelles des couches sous-jacentes de la couche saisie.

En outre, l'on saisit préférentiellement les couches au moyen de préhenseurs dotés d'une face de préhension et se déplaçant en synchronisme, et l'on fait pivoter lesdits préhenseurs, en fin de translation ascendante des ensembles de préhension, de façon à disposer leur face de préhension en regard et amener les couches saisies sensiblement bord à bord.

L'invention s'étend à un dispositif d'appairage d'au moins deux couches souples, notamment d'un panneau de dos et d'un panneau de devant d'un article tel qu'un tee-shirt dans l'industrie textile et de la bonneterie, caractérisé en ce qu'il comprend en combinaison :
- deux plateaux dotés de moyens de maintien et de positionnement d'un empilage de couches,
- deux ensembles de préhension associés à des moyens d'actionnement et disposés chacun au-dessus d'un plateau, lesdits ensembles étant adaptés pour saisir au moins une couche de l'empilage disposé sur ledit plateau et pour relâcher cette couche sur commande,
- des moyens d'entraînement en translation des ensembles de préhension adaptés pour déplacer lesdits ensembles au-dessus des plateaux, entre une position basse de préhension des couches et une position haute où ils sont disposés à une hauteur prédéterminée au-dessus desdits plateaux,
- un organe de dépose mobile disposé dans un plan intermédiaire entre les plateaux et les ensembles de préhension en position haute,
- des moyens de déplacement de l'organe de dépose mobile aptes à le déplacer au-dessus des plateaux entre une position, dite escamotée où il est positionné au-dessus d'un plateau et une position dite de dépose où il est positionné au-dessus du second plateau.

D'autres caractéristiques, buts et avantages de l'invention se dégageront de la description détaillée qui suit, en référence aux dessins annexés qui en représentent, à titre d'exemple non limitatif, un mode de réalisation préférentiel. Sur ces dessins qui font partie intégrante de la présente description :
- la figure 1 est une vue en perspective d'un dispositif conforme à l'invention, une partie du capotage étant arrachée,
- la figure 2 en est une coupe longitudinale par un plan vertical A-A,
- la figure 3 en est une vue de derrière,
- les figures 4 et 5 sont des vues en perspective partielles des moyens de pivotement des bras porte-préhenseurs, dans chacun de leurs deux états de fonctionnement,
- les figures 6a à 6h sont des schémas illustrant le déroulement d'un cycle d'appairage de deux couches.

La machine représentée aux figures 1 à 3 est destinée à appairer deux couches souples telles qu'un panneau de devant et un panneau de dos d'un tee-shirt.

Cette machine comprend, en premier lieu, un châssis-support 1 portant deux plateaux 2, 3 fixes destinés à porter chacun un empilage de couches. Ces plateaux 2, 3 sont légèrement inclinés l'un vers l'autre et disposés selon un dièdre ouvert avec leur bord inférieur en regard.

Ils sont composés d'une partie inférieure 2a, 3a de faible longueur, horizontale, et d'une partie supérieure 2b, 3b inclinée d'un angle de l'ordre de 15 à 25 degrés par rapport à l'horizontale.

Chaque plateau 2, 3 comporte, en outre, un bord longitudinal doté d'un flanc de positionnement 4 de l'empilage de couches, et des organes de maintien de cet empilage. Ces organes de maintien sont constitués, d'une part, par des bandes d'accrochage 5 disposées sur le plateau de façon à éviter un glissement de l'empilage et, d'autre part, par des barrettes 6 disposées à l'aplomb du bord inférieur des plateaux et guidées verticalement pour réaliser un pincement par leur poids d'un bord longitudinal des couches.

Au-dessus du bord inférieur de ces plateaux sont disposées deux barres porte-préhenseurs 7 adaptées pour se déplacer verticalement entre une position haute et une position basse de préhension.

Chacune de ces barres 7 porte deux préhenseurs 8 tels que décrits dans le brevet n° 84.04804 ou le certificat d'addition n° 86.02951 ou la demande de certificat d'addition n° 88.06752, écartés l'un de l'autre de façon à venir saisir chaque couche au voisinage de son angle. La position d'un de ces préhenseurs 8 est ajustable le long de la barre 7 pour permettre d'opérer sur différentes largeurs de couches.

Les deux barres porte-préhenseurs 7 sont portées au niveau d'une de leur extrémité par une plaque-support verticale 9 montée coulissante le long de deux tiges de guidage verticales 10. Cette plaque-support 9 est elle-même fixée sur la tige 11a d'un vérin pneumatique 11 disposé verticalement et adapté pour déplacer les barres porte-préhenseurs 7 entre leurs positions haute et basse.

En outre, des moyens de pivotement sont adaptés pour faire pivoter les barres porte-préhenseurs 7 autour de leur axe longitudinal de façon à permettre de positionner les préhenseurs 8 soit face à face, leur face de préhension se situant à proximité immédiate, soit orientés vers le bas, leur face de préhension étant tournée vers les plateaux 2, 3.

Tel que représenté aux figures 4 et 5, ces moyens de pivotement comprennent, en premier lieu, deux cames 12 solidaires chacune de l'extrémité d'une barre porte-préhenseurs 7 et disposées contre la face arrière de la plaque-support 9. Chaque came est associée à un ressort 13 adapté pour la maintenir dans une position correspondant à une orientation vers le bas de faces de préhension des préhenseurs 8, lorsque les barres porte-préhenseurs 7 sont en position basse ou en cours de remontée et de descente (figure 5).

Par contre, en fin de remontée, chaque came 12 vient en contact avec une plaque de butée supérieure fixe 14 qui entraîne automatiquement sa rotation d'un quart de tour et par conséquent la rotation des barres porte-préhenseurs 7 (figure 4).

La machine à appairer comporte également une barre de dépose 15 disposée transversalement au-dessus des plateaux 2, 3 et adaptée pour s'escamoter au-dessus d'un plateau 3 ou venir au-dessus de l'autre plateau 2 en position de dépose, selon une trajectoire où elle vient en contact avec les couches saisies accrochées verticalement aux préhenseurs 8.

Cette barre de dépose 15 est fixée vers une de ses extrémités, sur l'extrémité d'une branche 16a d'un bras 16 en forme de L dont l'autre branche 16b est articulée, d'une part, dans sa partie médiane, sur la tige 17a d'un vérin pneumatique 17 dont le corps 17b est articulé sur le châssis-support 1 et, d'autre part, vers son extrémité, sur le châssis-support 1.

Cette machine à appairer comporte par ailleurs une rampe de soufflage 18 disposée entre les plateaux 2, 3 à faible hauteur au-dessus de ceux-ci. Cette rampe 18 est destinée à souffler vers les deux couches saisies lorsque celles-ci sont soulevées, de façon à éliminer les éventuelles ondulations qui pourraient se produire.

En dernier lieu, cette machine à appairer comporte une unité centrale programmée pour l'actionner selon les séquences illustrées aux figures 6a à 6h.

En fin de cycle, et tel que représenté à la figure 6a, les barres porte-préhenseurs 7 se trouvent en position haute, les préhenseurs 8 étant automatiquement face à face, en position de dépose. De plus, la barre de dépose 15 se trouve en position active au-dessus de l'un des plateaux 2, à portée de l'opératrice qui peut saisir les couches appairées.

Au début du cycle, la barre de dépose 15 s'escamote versa l'autre plateau 3 en passant au-dessous des barres porte-préhenseurs 7 (figure 6b).

Ces barres porte-préhenseurs 7 sont ensuite soumises à un mouvement descendant, au cours duquel les préhenseurs 8 pivotent automatiquement d'un quart de tour, jusqu'à ce que ces préhenseurs viennent au contact des couches de tissu et saisissent automatiquement la couche supérieure de la façon décrite dans le brevet français n° 84.04804 ou le certificat d'addition n° 86.02951 ou la demande de certificat d'addition n° 88.06752.

Les barres porte-préhenseurs 7 sont ensuite amenées à remonter vers leur position initiale (figure 6d), en soulevant chaque couche selon une direction faisant un angle aigu de 65 à 75 degrés par rapport à la surface des couches empilées, grâce à l'inclinaison des plateaux 2, 3. Ainsi, tout risque d'entraînement des couches inférieures par frottement est supprimé, car le tissu est tiré, non pas tangentiellement aux autres couches, mais au contraire, amené à se dérouler au fil de l'ascension des préhenseurs 8.

Il est à noter en outre que la présence de la rampe de soufflage 15 soufflant vers les couches saisies lorsque celles-ci sont soulevées, permet d'éliminer les risques d'éventuelles ondulations.

En fin de remontée des barres porte-préhenseurs 7, les cames 12 rentrent en contact avec la plaque de butée supérieure 14, entraînant une rotation de ces barres autour de leur axe, qui rapproche les deux couches saisies et les amène pratiquement bord à bord (figure 6e).

La barre de dépose 15 revient alors vers l'autre plateau 2 en rentrant en contact avec les couches saisies accrochées verticalement aux préhenseurs 8, et en glissant le long de celles-ci jusqu'à une position intermédiaire de leur hauteur (figure 6f).

En dernier lieu, les préhenseurs 8 sont actionnés, tel que décrit dans le brevet français n° 84.04804 ou le certificat d'addition n° 86.02951 ou la demande de certificat d'addition n° 88.06752, de façon à relâcher les couches qui se retrouvent à cheval sur la barre de dépose 15, parfaitement appairées (figure 6g).

Une opératrice peut alors saisir ces couches pour les coudre le long de leurs bords (figures 6h).

## Revendications

1. Procédé pour appairer au moins deux couches souples, notamment un panneau de dos et un panneau de devant d'un article tel qu'un tee-shirt dans l'industrie textile et de la bonneterie, dans lequel :
- l'on forme un empilage de chaque type de couches et l'on dispose ces empilages sur deux plateaux (2, 3),
- l'on saisit, le long d'une ligne, au moins une couche de chaque empilage au moyen de deux ensembles de préhension (7, 8) se déplaçant, chacun au-dessus d'un plateau (2, 3), entre une position basse de préhension des couches et une position haute où les couches saisies sont suspendues au-dessus des plateaux (2, 3), ledit procédé étant caractérisé en ce qu'il consiste :
- à déplacer un organe de dépose (15) au-dessus des plateaux (2, 3) à une hauteur intermédiaire entre lesdits plateaux et les ensembles de préhension (7, 8) en position haute, et selon une trajectoire où ledit organe de dépose vient en contact avec les couches saisies en glissant le long de ces dernières jusqu'à une position intermédiaire de leur hauteur,
- et à actionner les ensembles de préhension (7, 8) de façon à relâcher les couches sur l'organe de dépose (15).

2. Procédé selon la revendication 1, caractérisé en ce que l'on dispose les empilages sur deux plateaux (2, 3) inclinés et agencés selon un dièdre ouvert avec leur bord inférieur en regard, et en ce que l'on déplace les ensembles de préhension (7, 8) à l'aplomb desdits bords inférieurs.

3. Procédé selon la revendication 2, caractérisé en ce que l'on maintient les couches sur les plateaux (2, 3), au niveau des bords inférieurs de ces derniers, par une simple pression autorisant le glissement et la saisie de la couche supérieure, et en ce que l'on souffle vers lesdits bords inférieurs un flux d'air dirigé de façon à éliminer les ondulations des couches sous-jacentes de ladite couche saisie.

4. Procédé selon l'une des revendications précédentes, caractérisé en ce que l'on saisit les couches au moyen de préhenseurs (8) dotés d'une face de préhension desdites couches et se déplaçant en synchronisme, et en ce que l'on fait pivoter lesdits préhenseurs, en fin de translation ascendante des ensembles de préhension (7, 8), de façon à disposer leur face de préhension en regard et amener les couches saisies sensiblement bord à bord.

5. Dispositif d'appairage d'au moins deux couches souples, notamment d'un panneau de dos et d'un panneau de devant d'un article tel qu'un tee-shirt dans l'industrie textile et de la bonneterie, caractérisé en ce qu'il comprend en combinaison :
- deux plateaux (2, 3) dotés de moyens de maintien et de positionnement (5, 6) d'un empilage de couches,
- deux ensembles de préhension (7, 8) associés à des moyens d'actionnement et disposés chacun au-dessus d'un plateau, lesdits ensembles étant adaptés pour saisir au moins une couche de l'empilage disposé sur ledit plateau et pour relâcher cette couche sur commande,
- des moyens (9, 10, 11) d'entraînement en translation des ensembles de préhension (7, 8) adaptés pour déplacer lesdits ensembles au-dessus des plateaux (2, 3), entre une position basse de préhension des couches et une position haute où ils sont disposés à une hauteur prédéterminée au-dessus desdits plateaux,
- un organe de dépose (15) mobile disposé dans un plan intermédiaire entre les plateaux (2, 3) et les ensembles de préhension (7, 8) en position haute,
- des moyens de déplacement (16, 17) de l'organe de dépose mobile (15) aptes à le déplacer au-dessus des plateaux (2, 3) entre une position, dite escamotée où il est positionné au-dessus d'un plateau et une position dite de dépose où il est positionné au-dessus du second plateau.

6. Dispositif selon la revendication 5, caractérisé en ce que :
- les plateaux (2, 3) sont inclinés et agencés selon un dièdre ouvert, avec leur bord inférieur en regard,
- les moyens (9, 10, 11) d'entraînement en translation des ensembles de préhension (7, 8) sont adaptés pour déplacer lesdits ensembles en synchronisme, sensiblement à l'aplomb des bords inférieurs des plateaux (2, 3).

7. Dispositif selon la revendication 6, caractérisé en ce qu'il comprend des moyens de soufflage (18) disposés entre les bords inférieurs des plateaux (2, 3), sensiblement au-dessus de ces derniers, et agencés pour souffler en direction desdits bords inférieurs.

8. Dispositif selon l'une des revendications 5, 6 ou 7, caractérisé en ce que chaque ensemble de préhension comporte une barre porte-préhenseurs (7) portant au moins deux préhenseurs (8) dotés d'une face de préhension, et des moyens de réglage de la position relative desdits préhenseurs le long de ladite barre porte-préhenseurs adaptés pour ajuster leur écartement en fonction de la largeur des couches.

9. Dispositif selon l'une des revendications 5 à 8, caractérisé en ce qu'il comprend des moyens de pivotement (12, 13, 14) des barres porte-préhenseurs (7) autour de leur axe longitudinal, adaptés pour faire pivoter lesdites barres entre une position où les faces de préhension des préhenseurs (8) se trouvent en regard, et une position où lesdites faces de préhension se trouvent en regard des plateaux (2, 3).

10. Dispositif selon la revendication 9, caractérisé en ce que :
- les moyens d'entraînement en translation des ensembles de préhension (7, 8) comprennent un vérin (11) agencé verticalement et doté d'une tige (11a) portant une plaque-support (9) sur laquelle sont fixées, avec un degré de liberté en rotation, les extrémités des barres porte-préhenseurs (7),
- les moyens de pivotement des barres porte-préhenseurs (7) comprennent deux câmes (12) solidaires chacune de l'extrémité d'une desdites barres, des moyens élastiques (13) agencés de façon à maintenir lesdites câmes dans une position correspondant à une orientation vers le bas des faces de préhension des préhenseurs (8), et un organe de butée supérieure (14) fixe disposé de façon à entraîner la rotation desdites câmes en fin de remontée des ensembles de préhension (7, 8).

11. Dispositif selon la revendication 6, caractérisé en ce que chaque plateau (2, 3) comporte un tronçon inférieur (2a, 3a) horizontal et un tronçon supérieur (2b, 3b) de grande longueur par rapport au tronçon inférieur, formant un angle sensiblement compris entre 15 et 25 degrés par rapport à l'horizontale.

12. Dispositif selon l'une des revendications 5 à 11, caractérisé en ce que chaque plateau (2, 3) comporte un bord latéral doté d'un flanc de positionnement (4) de l'empilage de couches.

13. Dispositif selon les revendications 8 et 10 prises ensemble, caractérisé en ce qu'il comprend une unité centrale programmée pour actionner ledit dispositif selon les séquences suivantes, à partir d'un état où les ensembles de préhension (7, 8) sont en position haute, les faces de préhension des préhenseurs (8) étant en regard, et l'organe de dépose (15) est en position de dépose :
- déplacement de l'organe de dépose (15) vers sa position escamotée,
- descente des ensembles de préhension (7, 8) jusqu'à ce que les faces de préhension des préhenseurs (8) se trouvent en contact avec les empilages de couche, avec rotation en début de descente des barres porte-préhenseurs (7) vers la position correspondant à une orientation vers le bas des faces de préhension des préhenseurs (8),
- remontée des ensembles de préhension (7, 8) vers leur position haute, avec rotation, en fin de remontée, des barres porte-préhenseurs (7) vers la position correspondant à une orientation face à face des faces de préhension des préhenseurs (8),
- déplacement de l'organe de dépose (15) vers sa position de dépose selon une trajectoire où il vient en contact avec les couches saisies en glissant le long de ces dernières,
- actionnement des préhenseurs (8) de façon à déposer les couches saisies sur l'organe de dépose (15).

## Patentansprüche

1. Verfahren zum Zusammenbringen von mindestens zwei flexiblen Lagen, insbesondere eines Rücken- und eines Vorderteils eines T-Shirts oder ähnlichen Artikels in der Textil- und Wirkwarenindustrie, bei dem
- man von jeder Lagenart einen Stapel bildet und diese Stapel auf zwei Platten (2, 3) anordnet,
- man entlang einer Linie mit Hilfe von zwei Greifeinheiten (7, 8) mindestens eine Lage jedes Stapels erfaßt, wobei sich die beiden Greifeinheiten, jede oberhalb einer Platte (2, 3), zwischen einer unteren Lagengreifposition und einer oberen Position, in der die erfaßten Lagen oberhalb der Platten (2, 3) hängen, verlagert, und zwar ist das besagte Verfahren dadurch gekennzeichnet, daß es in den folgenden Stufen besteht:
- im Verlagern eines Absetzorgans (15) oberhalb der Platten (2, 3) in einer Zwischenhöhe zwischen den besagten Platten und den Greifeinheiten (7, 8) in oberer Position und entlang einer Bahn, in der das besagte Absetzorgan mit den erfaßten Lagen in Berührung kommt, indem es an diesen entlanggleitet, bis zu einer Zwischenposition ihrer Höhe,
- und im Betätigen der Greifeinheiten (7, 8), so daß sie die Lagen auf dem Absetzorgan (15) freigeben.

2. Verfahren nach Anspruch 1, dadurch gekennzeichnet, daß man die Stapel auf zwei Platten (2, 3) anordnet, die geneigt und einen offenen Zweiflächner bildend mit gegenüber befindlichen unteren Rändern angeordnet sind, sowie dadurch, daß man die Greifeinheiten (7, 8) senkrecht über den besagten unteren Rändern verlagert.

3. Verfahren nach Anspruch 2, dadurch gekennzeichnet, daß man die Lagen durch einen einfachen Druck, der das Gleiten und Erfassen der oberen Lage gestattet, in Höhe von deren unteren Rändern auf den Platten (2, 3) hält und daß man auf die besagten unteren Ränder zu einen Luftstrom bläst, der so gesteuert wird, daß er die Wellungen der unmittelbar unterhalb der besagten erfaßten Lage befindlichen Lagen ausschaltet.

4. Verfahren nach einem der vorstehenden Ansprüche, dadurch gekennzeichnet, daß man die Lagen mit Hilfe von Greifern (8) erfaßt, die mit einer Fläche zum Ergreifen der besagten Lagen versehen sind und sie synchron verlagern, sowie dadurch, daß man die besagten Greifer am Ende der Aufwärtsbewegung der Greifeinheiten (7, 8) in Drehung versetzt, so daß deren Greifflächen einander gegenüber sind und die erfaßten Lagen im wesentlichen Rand zu Rand gebracht werden.

5. Vorrichtung zum Zusammenbringen von mindestens zwei flexiblen Lagen, insbesondere eines Rücken- und eines Vorderteils eines T-Shirts oder eines ähnlichen Artikels in der Textil- und Wirkwarenindustrie, dadurch gekennzeichnet, daß sie die folgenden Teile in Kombination umfaßt:
- zwei Platten (2, 3), die mit Halte- und Positioniermitteln (5, 6) für einen Lagenstapel versehen sind,
- zwei mit Betätigungsmitteln in Verbindung stehende Greifeinheiten (7, 8), von denen jede oberhalb einer Platte angeordnet ist, wobei die besagten Einheiten so beschaffen sind, daß sie mindestens eine Lage des auf der besagten Platte angeordneten Stapels erfassen und diese Lage auf Befehl freigeben,
- Mittel (9, 10, 11) für translatorischen Antrieb der Greifeinheiten (7, 8), wobei die besagten Mittel so beschaffen sind, daß sie die besagten Einheiten oberhalb der Platten (2, 3) verlagern, und zwar zwischen einer unteren Lagengreifposition und einer oberen Position, in der sie in vorbestimmter Höhe oberhalb der besagten Platten angeordnet sind,
- ein mobiles Absetzorgan (15), das in einer Zwischenebene zwischen den Platten (2, 3) und den Greifeinheiten (7, 8) in oberer Position angeordnet ist,
- Mittel zur Verlagerung (16, 17) des mobilen Absetzorgans (15), die so beschaffen sind, daß sie das besagte Absetzorgan oberhalb der Platten (2, 3) zwischen einer sogenannten zurückgezogenen Position, in der sich das Organ oberhalb der einen Platte befindet, und einer sogenannten Absetzposition, in der es sich oberhalb der zweiten Platte befindet, verlagern.

6. Vorrichtung nach Anspruch 5, dadurch gekennzeichnet,
- daß die Platten (2, 3) geneigt sind und einen offenen Zweiflächner bilden, wobei deren untere Ränder einander gegenüberliegen,
- daß die Mittel (9, 10, 11) für translatorischen Antrieb der Greifeinheiten (7, 8) so beschaffen sind, daß sie die besagten Einheiten synchron verlagern, und zwar im wesentlichen senkrecht oberhalb der unteren Ränder der Platten (2, 3).

7. Vorrichtung nach Anspruch 6, dadurch gekennzeichnet, daß sie Blasmittel (18) umfaßt, die zwischen den unteren Rändern der Platten (2, 3), im wesentlichen oberhalb dieser Ränder angeordnet und so beschaffen sind, daß sie in Richtung der besagten unteren Ränder blasen.

8. Vorrichtung nach einem der Ansprüche 5, 6 oder 7, dadurch gekennzeichnet, daß jede Greifeinheit eine Greifertragstange (7) umfaßt, die mindestens zwei mit einer Greiffläche versehene Greifer (8) trägt, sowie Mittel zur Regelung der relativen Position der besagten Greifer entlang der besagten Greifertragstange, wobei die besagten Mittel so beschaffen sind, daß sie den Abstand der Greifer im Einklang mit der Lagenbreite einstellen.

9. Vorrichtung nach einem der Ansprüche 5 bis 8, dadurch gekennzeichnet, daß sie Mittel zum Drehen (12, 13, 14) der Greifertragstangen (7) um deren Längsachse umfaßt, wobei diese so beschaffen sind, daß sie die besagten Stangen zwischen einer Position, in der die Greifflächen der Greifer (8) einander gegenüberliegen, und einer Position, in der die besagten Greifflächen den Platten (2, 3) gegenüberliegen, in Drehung versetzt.

10. Vorrichtung nach Anspruch 9, dadurch gekennzeichnet,
- daß die Mittel für translatorischen Antrieb der Greifeinheiten (7, 8) einen Arbeitszylinder (11) umfassen, der senkrecht angeordnet und mit einer Stange (11a) versehen ist, wobei diese eine Abstützplatte (9) trägt, an der die Enden der Greifertragstangen (7) mit einer gewissen Drehfreiheit angebracht sind,
- daß die Mittel zum Drehen der Greifertragstangen (7) zwei fest mit jedem Ende einer der besagten Stangen verbundene Nocken (12) umfassen, sowie elastische Mittel (13), die so beschaffen sind, daß sie die besagten Nocken in einer Ausrichtung nach unten der Greifflächen der Greifer (8) entsprechenden Position halten, und ein festes Organ (14) für oberen Anschlag, das so angeordnet ist, daß es Drehung der besagten Nocken am Ende des Aufwärtshubs der Greifeinheiten (7, 8) bewirkt.

11. Vorrichtung nach Anspruch 6, dadurch gekennzeichnet, daß jede Platte (2, 3) einen waagerechten unteren Abschnitt (2a, 3a) und einen im Verhältnis zu dem unteren Abschnitt sehr langen oberen Abschnitt (2b, 3b) umfaßt, wobei dieser einen Winkel von im wesentlichen zwischen 15 und 25 Grad mit der waagerechten Ebene bildet.

12. Vorrichtung nach einem der Ansprüche 5 bis 11, dadurch gekennzeichnet, daß jede Platte (2, 3) einen Seitenrand mit einer Flanke (4) zum Positionieren des Lagenstapels umfaßt.

13. Vorrichtung nach den Ansprüchen 8 und 10 gemeinsam, dadurch gekennzeichnet, daß sie eine Zentraleinheit umfaßt, die so programmiert ist, daß sie die besagte Vorrichtung im Einklang mit den nachstehenden Arbeitsfolgen betätigt, ausgehend von einem Zustand, in dem die Greifeinheiten (7, 8) in oberer Position und die Greifflächen der Greifer (8) einander gegenüber sind und das Absetzorgan (15) in der Absetzposition ist:
- Verlagerung des Absetzorgans (15) in dessen Rückzugsposition,
- Absenken der Greifeinheiten (7, 8) bis die Greifflächen der Greifer (8) mit den Lagenstapeln in Berührung sind, wobei sich die Greifertragstangen (7) zu Beginn der Abwärtsbewegung in die der Abwärtsrichtung der Greifflächen der Greifer (8) entsprechende Position drehen,
- Ansteigen der Greifeinheiten (7, 8) in die obere Position, wobei sich die Greifertragstangen (7) bei Abschluß der Aufwärtsbewegung in die Position drehen, in der die Greifflächen der Greifer (8) einander zugewendet sind,
- Verlagerung des Absetzorgans (15) in die Absetzposition gemäß einer Bahn, in der es mit den erfaßten Lagen in Berührung kommt, wobei es entlang der besagten Lagen gleitet,
- Betätigung der Greifer (8), so daß die erfaßten Lagen auf das Absetzorgan (15) abgesetzt werden.

## Claims

1. Process for bringing together at least two flexible layers, in particular a rear piece and a front piece of an article such as a T-shirt in the textile and knitwear industry, in which
- one forms a stack of each type of layers and places these stacks on two plates (2, 3),
- one seizes, along a line, at least one layer of each stack by means of two gripper assemblies (7, 8), each of which moves, above a plate (2, 3), between a low layer-gripping position and an elevated position in which the seized layers are suspended above plates (2, 3), said process being characterised in that it consists
- in moving a depositing device (15) above plates (2, 3) at an intermediate height between said plates and gripper assemblies (7, 8) in the elevated position, and along a path in which said depositing device comes into contact with the layers seized while sliding along the latter up to an intermediate position of their height,
- and in operating gripper assemblies (7, 8) in such a manner as to release the layers on to depositing device (15).

2. Process according to claim 1, characterised in that the stacks are placed on two plates (2, 3) which are inclined and designed in the shape of an open dihedron, with their lower edges opposite, while moving gripper assemblies (7, 8) straight above said lower edges.

3. Process according to claim 2, characterised in that one holds the layers on plates (2, 3) at the level of the lower edges of the latter by a simple pressure enabling the upper layer to slide and to be seized, and in that one blows towards said lower edges a flow of air so directed as to eliminate the undulations of the layers immediately below said seized layer.

4. Process according to one of the preceding claims, characterised in that one seizes the layers by means of grippers (8) endowed with a face for gripping said layers and moving them synchronously, and in that one causes said grippers to pivot at the end of the upward move of gripper assemblies (7, 8) so as to locate their gripping faces opposite one another and move the seized layers substantially edge to edge.

5. Device for bringing together at least two flexible layers, in particular a rear piece and a front piece of an article such as a T-shirt in the textile and knitwear industry, characterised in that it comprises in combination:
- two plates (2, 3) endowed with means for holding and positioning (5, 6) a stack of layers,
- two gripper assemblies (7, 8) linked with operating means and each arranged above one plate, said assemblies being designed to seize at least one layer of the stack arranged above said plate and to release said layer when commanded,
- means (9,10, 11) for translatory driving of gripper assemblies (7, 8) designed to displace said assemblies above plates (2, 3), between a low layer-gripping position and an elevated position, in which they are located at a preset height above said plates,
- a mobile depositing device (15) arranged in an intermediate plane between plates (2, 3) and gripper assemblies (7, 8) in the elevated position,
- means for displacing (16, 17) mobile depositing device (15) capable of displacing it above plates (2, 3) between a position said to be the retracted position in which said device is located above a plate and a position said to be the depositing position in which it is located above the second plate.

6. Device according to claim 5, characterised in that
- plates (2, 3) are inclined and designed in the shape of an open dihedron, with their lower edges opposite one another,
- means (9, 10, 11) for translatory driving of gripper assemblies (7, 8) are designed to displace said assemblies synchronously, substantially straight above the lower edges of plates (2, 3).

7. Device according to claim 6, characterised in that it comprises blowing means (18) arranged between the lower edges of plates (2, 3) substantially above the latter, and designed to blow in the direction of said lower edges.

8. Device according to one of claims 5, 6 or 7, characterised in that each gripper assembly comprises a gripper support bar (7) carrying at least two grippers (8) endowed with a gripping face as well as means for regulating the relative position of said grippers along said gripper support bar designed to adjust the distance between said grippers in accordance with the width of the layers.

9. Device according to one of claims 5 to 8, characterised in that it comprises means for pivoting (12, 13, 14) gripper support bars (7) about their longitudinal axis, designed to cause said bars to pivot between a position in which the gripping faces of grippers (8) are opposite one another and a position in which said gripping faces are opposite plates (2, 3).

10. Device according to claim 9, characterised in that
- the means for translatory driving of gripper assemblies (7, 8) comprise a jack (11) arranged vertically and endowed with a rod (11a) carrying a support plate (9) on which are secured, subject to a degree of rotational freedom, the ends of gripper support bars (7),
- the means for pivoting gripper support bars (7) comprise two cams (12) each of which is firmly connected with the end of one of said bars, elastic means (13) designed to maintain said cams in a position corresponding to orientation towards the bottom of the faces for gripping grippers (8) and a fixed upper stop element (14) so arranged as to give rise to the rotation of said cams at the end of the ascending stroke of gripper assemblies (7, 8).

11. Device according to claim 6, characterised in that each plate (2, 3) comprises a horizontal lower section (2a, 3a) and an upper section (2b, 3b), the length of which in relation to that of the lower section is great, forming an angle substantially comprised between 15 and 25 degrees to the horizontal.

12. Device according to one of claims 5 to 11, characterised in that each plate (2, 3) comprises a lateral edge endowed with a flank (4) for positioning the stack of layers.

13. Device according to claims 8 and 10 jointly, characterised in that it comprises a central unit programmed to operate said device in accordance with the following sequences, from a state in which gripper assemblies (7, 8) are in the elevated position and the gripper faces of grippers (8) are opposite one another, whereas depositing device (15) is in the depositing position,
- movement of depositing device (15) towards its retracted position,
- lowering of gripper assemblies (7, 8) until the gripping faces of grippers (8) are in contact with the stacks of layers, with rotation when gripper support bars (7) start to descend towards the position corresponding to downward orientation of the faces for gripping grippers (8),
- ascent of gripper assemblies (7, 8) towards their elevated position, with rotation, at the end of the ascending stroke, of gripper support bars (7) towards the position corresponding to face to face orientation of the faces for gripping grippers (8),
- movement of depositing device (15) towards its depositing position according to a path in which it comes into contact with the layers seized while sliding along the latter,
- operation of grippers (8) so as to deposit the layers seized on depositing device (15).
